# EUROPÄISCHE PATENTSCHRIFT

(11) **EP 3 796 792 B1**
(45) Veröffentlichungstag und Bekanntmachung des Hinweises auf die Patenterteilung: **07.09.2022**
(21) Anmeldenummer: 19726930.1
(22) Anmeldetag: 16.05.2019
(51) Int. Cl.: A24F 1/30

(54) **WÄRMEERZEUGER FÜR WASSERPFEIFEN**
HEAT GENERATOR FOR HOOKAHS
GÉNÉRATEUR DE CHALEUR POUR DES PIPES À EAU

(30) Priorität: 21.05.2018 DE 202018102820 U
(43) Veröffentlichungstag der Anmeldung: 31.03.2021
(73) Patentinhaber: Bozkurt, Cem Hamdi, 87700 Memmingen (DE)
(72) Erfinder: Bozkurt, Cem Hamdi, 87700 Memmingen (DE)
(74) Vertreter: Baumann, Rüdiger Walter
(86) Internationale Anmeldenummer: PCT/EP2019/062749
(87) Internationale Veröffentlichungsnummer: WO 2019/224112

(56) Entgegenhaltungen:
- EP-A1- 2 179 667
- DE-U1-202019 100 556
- US-A1- 2016 198 762
- US-A1- 2017 265 520

## Beschreibung

Die vorliegende Erfindung betrifft einen Wärmeerzeuger für Wasserpfeifen. Derartige Wärmeerzeuger finden vor allem in der Rauchgeräten wie beispielsweise Shishas Verwendung. Der Wärmeerzeuger wird dabei mit einer Wärmequelle, beispielsweise glühenden Kohlestücken befüllt. Ein unterhalb des Wärmeerzeugers angeordneter Tabak oder Tabakersatzstoff wird durch die vom Wärmeerzeuger abgegebene Hitze erhitzt und gibt dabei seine aromagebenden Inhaltsstoffe ab. Diese werden durch den Raucher anschließend konsumiert, zuvor jedoch durch ein mit Wasser gefülltes Gebinde gezogen. Das Dokument US 2017/0265520 offenbart einen bekannten Wärmeerzeuger für Wasserpfeifen.

Bei den aus dem Stand der Technik bekannten Wärmeerzeugern hat es sich als nachteilig erwiesen, dass eine zufriedenstellende Regulierung der Wärmezufuhr nur über die Entnahme oder Zugabe von zusätzlichem Heizmaterial erfolgen kann. In einigen Fällen ist es wünschenswert, den Wärmeerzeugungsprozess im Verlauf des Auskühlens des Kohlenmaterials so zu regulieren, dass stets eine gleichmäßige Wärmeabgabe erfolgt. In anderen Fällen kann es sein, dass die Raucher eine starke Hitzeentwicklung wünschen, die durch eine sehr enge Heranführung der Wärmequelle an das Tabakmaterial erreicht wird. In jedem Fall bedarf die Regulierung der Temperatur eines unmittelbaren Eingriffs des Nutzers auf die Wärmequelle.

Aufgabe der vorliegenden Erfindung ist es, einen Wärmeerzeuger zur Verfügung zu stellen, der eine einfache Regulierung der Wärmeabgabe ohne direkten Eingriff auf die Wärmequelle ermöglicht. Gleichzeitig befasst sich die Erfindung auch mit einem Wasserpfeifentabakkopf. Hierbei ist es eine Aufgabe der Erfindung einen kühlbaren oder gekühlten Kopf zur Verfügung zu stellen, der eine noch gleichmäßigere Aromaabgabe und langsame Verbrennung des Tabakmaterials oder eines Tabakersatzstoffes, insbesondere zu Beginn des Rauchprozesses ermöglicht.

Die Aufgabe wird gelöst durch einen Wärmeerzeuger gemäß Anspruch 1.

Bevorzugte Weiterbildungen sind Gegenstand der abhängigen Ansprüche. Der erfindungsgemäße Wärmeerzeuger für Wasserpfeifen ist als Gefäß ausgebildet, dass eine Umfangswand, einen Boden, ein Deckelteil, und einen im Innern des Wärmeerzeugers beweglich angeordneten Teller zur Aufnahme glühender Kohlen oder Kohlenersatzstoffen umfasst. Die erfindungsgemäße Aufgabe wird dadurch gelöst, dass in der Umfangswand des Wärmeerzeugers wenigstens ein Führungsschlitz angeordnet ist, der sich wendelartig zwischen dem Boden und dem Deckelteil erstreckt. Der Teller weist dabei wenigstens ein durch den Schlitz ragendes, im Schlitz geführtes Griffteil auf und kann in seiner Position stufenlos relativ zum Boden des Wärmeerzeugers verstellt werden. Diese Ausgestaltung erlaubt es, dass nach einmaligem Befüllen des Wärmeerzeugers mit Kohlenmaterial eine individuelle Regelung des Abstandes zwischen Kohlenmaterial und Boden des Wärmeerzeugers von außen erfolgt, und nach dem Befüllen kein unmittelbarer Eingriff auf das Kohlenmaterial mehr notwendig ist. Dies vermeidet unnötiges Öffnen des Wärmeerzeugers und verhindert zudem Verletzungen durch Verbrennung.

Als vorteilhaft wird angesehen, wenn der Schlitz Rastpositionen für das Griffteil aufweist und sich das Griffteil im Innern des Schlitzes auf der Umfangswand abstützt. Hierdurch wird die Einstellung eines bevorzugten Abstandes zwischen Kohle und Boden möglich.

Günstiger Weise weist der Boden eine sich in axialer Richtung des Wärmeerzeugers erstreckende Führung für den Teller auf, sodass einer eine stets gleichmäßige und sichere Bewegung des Tellers und dessen horizontale Lagerung möglich ist.

In einer bevorzugten Ausführungsform ist vorgesehen, dass in der Umfangswand zwei sich gegenüberliegende, symmetrisch ausgebildete Schlitze vorgesehen sind und der Teller zwei Griffteile aufweist, wovon wenigstens eines den Schlitz durchragt und ein zweites in den Schlitz einsteht. Hierdurch wird die Führung des Tellers beim Verschieben im Wärmeerzeuger weiter verbessert. Auch in dieser Ausgestaltungsform wird es als günstig angesehen, wenn die Schlitze Rastpositionen für die Griffteile aufweisen.

Die Belüftung der Kohle und damit der Verbrennungsprozess werden dadurch verbessert, dass der Teller in einer bevorzugten Ausgestaltungsform Löcher aufweist. In einer vorteilhaften Weiterbildung ist vorgesehen, dass der Teller einen umlaufenden Rand aufweist, der an der Umfangswand insbesondere dichtend anliegt.

In einer Weiterbildung der Erfindung wird das Einlegen der Kohlen wesentlich vereinfacht, wenn der Teller eine zum Boden hin ausgerichtete Wölbung aufweist.

Bevorzugt weist der Wärmeerzeuger eine kuppel-, kegel-, kegelstumpf-, pyramiden- oder halbkugelförmige Formgebung auf. Durch die geometrische Form, die nicht auf die vorgenannten beschränkt ist, wird eine optimale Zirkulation der Wärme im Innern des Wärmeerzeugers sichergestellt. Auch unter optischen Gesichtspunkten erweist sich eine Variation der Formgebung als besonders günstig.

In einer Weiterbildung der Erfindung weist der Wärmeerzeuger eine Zugriffs- oder Befüllöffnung auf, durch die Brennmaterial in den Wärmeerzeuger eingeführt werden kann. In einer bevorzugten Ausführungsform zeichnet sich der Wärmeerzeuger dadurch aus, dass das Deckelteil abnehmbar ausgebildet ist. Alternativ oder zusätzlich hierzu wird es als günstig angesehen, wenn das Deckelteil wenigstens eine, insbesondere runde oder schlitz- oder langlochförmige Belüftungsöffnung aufweist. Als Alternative zu einer vollständigen Abnehmbarkeit kann auch vorgesehen werden, dass das Deckelteil relativ zum Körper des Wärmeerzeugers verschwenkt wird. Die Verschwenkung kann dabei in einer Ebene oder aus der Ebene heraus erfolgen.

In einer besonders bevorzugten Ausgestaltung des Wärmeerzeugers ist im Deckelteil ein Schieber zum Öffnen und Schließen der wenigstens einen Belüftungsöffnung vorgesehen. Hierdurch wird zusätzlich zur Variation der Lage der Kohle im Innern des Wärmeerzeugers durch das Öffnen bzw. Schließen der Belüftungsöffnungen der Abbrandvorgang weiter beeinflusst und damit eine Hitzeentwicklung begünstigt oder verringert. Als vorteilhaft wird in diesem Zusammenhang angesehen, wenn Deckelteil und Schieber relativ zueinander und/oder gegenläufig zueinander verschiebbar angeordnet sind.

In einer Weiterbildung der Erfindung ist vorgesehen, dass alternativ oder zusätzlich zu den Öffnungen im Deckelteil auch in der Umfangswand wenigstens eine, insbesondere runde oder schlitz- oder langlochförmige Belüftungsöffnung vorgesehen ist. Diese dient der Belüftung und somit der gleichmäßigeren Verbrennung des Materials.

Um den Wärmeerzeuger besonders einfach auf eine Tabakkopf aufsetzen zu können, wird es als vorteilhaft angesehen, wenn der Wärmeerzeuger eine Grifflasche aufweist, die das einfache und vor allem verbrennungsfreie ergreifen des Wärmeerzeugers ermöglicht, auch wenn dieser bereits mit glühender Kohle befüllt ist. Günstiger Weise ist der Wärmeerzeuger aus Aluminium, Edelstahl oder einem hitzebeständigen Kunststoff gebildet und bevorzugt in einem Guss-, Druckguss-, Tiefzieh- , Schmiedeverfahren oder in einem spanabhebenden Verfahren hergestellt.

Es wird auch ein Wasserpfeifentabakkopf, der nicht Bestandteil der vorliegenden Erfindung ist, beschrieben, welcher zum Aufsetzen eines Wärmeerzeugers wie zuvor beschrieben geeignet ist.

Der Wasserpfeifentabakkopf hat dabei wenigstens einen Wasserpfeifentabakkopfkörper und einen Tabakauflageteil und ist dadurch gekennzeichnet, dass der Wasserpfeifentabakkopfkörper im Wesentlichen hohl ausgebildet ist.

Diese hohle Ausgestaltung erlaubt eine Befüllung mit einer Flüssigkeit, beispielsweise mit Wasser oder einer Kühlflüssigkeit. Der gekühlte Wasserpfeifentabakkopf verhindert einen zu schnellen Abbrand des Tabakmaterials bei aufgesetzter Wärmequelle. Hierdurch wird eine gleichmäßige Aromaentwicklung und damit ein vorteilhaftes Raucherergebnis erzielt. Um die Flüssigkeit in den Hohlkörper einzuführen, weiß dieser bevorzugt eine Befüllöffnung auf.

Da der Wasserpfeifentabakkopf mit starker Hitze beaufschlagt wird, wird es als günstig angesehen, wenn der gesamte Wasserpfeifentabakkopf oder nur der Wasserpfeifentabakkopfkörper und/oder der Tabakauflageteil ganz oder teilweise aus einem hitzebeständigen Material, insbesondere aus Silikon gefertigt ist/sind. Hierdurch werden herkömmliche Materialien, wie beispielsweise Stein, Keramik, Ton, Glas, Metall oder Porzellan ganz oder teilweise ersetzt und die Herstellung des Tabakkopfes wesentlich vereinfacht und vergünstigt.

Als günstige Materialien für die Herstellung der nicht aus Silikon gefertigten Teile von Wasserpfeifentabakkopf, Tabakkopfkörper und/oder Tabakauflageteil werden Aluminium, Edelstahl oder ein anderer, hitzebeständiger Kunststoff angesehen. Wasserpfeifentabakkopfkörper und/oder der Tabakauflageteil werden bevorzugt in einem Guss-, Druckguss-, Tiefzieh-, Blasform-, oder Schmiedeverfahren oder in einem spanabhebenden Verfahren hergestellt, wobei sich das angewandte Verfahren nach dem Material, den Materialeigenschaften sowie der Bearbeitbarkeit richtet.

Es ist vorgesehen, dass der Wasserpfeifentabakkopfkörper und/oder der Tabakauflageteil aus unterschiedlichen Materialen gebildet sind und eine lösbare oder feste Verbindung von Wasserpfeifentabakkopfkörper und Tabakauflageteil vorgesehen ist. Die lösbare Verbindung kann beispielsweise als Schraub- oder Steckverbindung ausgebildet sein. Eine unlösbare Verbindung wird dadurch hergestellt, dass die beiden Teile miteinander verschmolzen oder verklebt sind.

Als vorteilhafte Weiterbildung erweist es sich, wenn das Tabakauflageteil mulden- oder schalenförmig ausgebildet und in einen Hohlraum des Wasserpfeifentabakkopfkörpers eingesenkt ist. Hierdurch wird eine weitere Verbesserung der Kühleigenschaften und -leistungen erzielt.

Es wird als eine günstige Ausführungsform angesehen, wenn der Wasserpfeifentabakkopfkörper ganz oder teilweise mit Flüssigkeit, insbesondere einer Kühlflüssigkeit befüllbar ist. In diesem Zusammenhang vorteilhaft erweist sich, wenn die die Befüllöffnung wiederverschließbar ausgebildet ist. Somit kann eine Nachfüllung oder ein Austausch des Kühlmittels nach Benutzung erfolgen.

Die Kühlung des Tabaks wird weiter verbessert, wenn die dem Hohlraum zugewandte Oberfläche des Tabakauflageteils die Flüssigkeit kontaktiert.

Der Wasserpfeifentabakkopf ist dafür vorgesehen, dass auf ihm ein Wärmeerzeuger, beispielsweise wie eingangs beschrieben aufgesetzt wird. Um eine sichere Verbindung zwischen Wärmeerzeuger und Wasserpfeifentabakkopf zu erreichen, weist Letzterer bevorzugt eine Aufnahme, insbesondere Einsatznut oder - vertiefung für die spielarme Verbindung mit dem Wärmeerzeuger auf. In einer vorteilhaften Weiterbildung können alternativ oder zusätzlich Mittel zur Ausbildung einer lösbaren Verbindung von Wärmeerzeuger und/oder Wasserpfeifentabakkopf vorgesehen werden. In diesem Zusammenhang wird es als günstig angesehen, wenn diese Mittel als miteinander in Eingriff bringbare Rastaufnahmen, Schraub-, Steck- oder als Magnetverbinder ausgebildet sind.

In den Zeichnungen Ausführungsformen der Erfindung mehreren Darstellungen gezeigt. Es zeigt:
- **Fig. 1**: eine Wasserpfeife in perspektivischer Darstellung,
- **Fig. 2a**: einen Wärmeerzeuger in perspektivischer Darstellung,
- **Fig. 2b**: einen Wärmeerzeuger aus Figur 2a in Schnittdarstellung,
- **Fig. 3**: eine weitere Ausführungsform eines erfindungsgemäßen Wärmeerzeuger in perspektivischer Darstellung, und
- **Fig. 4**: einer Ausführungsform des Wasserpfeifentabakkopfes in Explosionsdarstellung.

Figur 1 zeigt eine herkömmliche Wasserpfeife 1, die auch unter dem Begriff Shisha bekannt ist. Diese weist im Ausführungsbeispiel mehrere Teile auf. So verfügt die hier dargestellte Wasserpfeife **1** über ein mit Wasser befülltes Gefäß **60,** das den unteren Teil **40** der Wasserpfeife **1** bildet. Hier ist auch die Anschlussöffnung **50** für den in Figur 1 nicht dargestellten Rauchschlauch vorgesehen. Im Inneren des Gefäßes **60** sind entsprechende Röhrchen für die Rauchleitung vorgesehen. Der obere Teil **70** der Wasserpfeife **1** wird gebildet durch einen Ascheteller **71** an den sich der Wasserpfeifentabakkopf **30** anschließt. Im Ausführungsbeispiel weist der Wasserpfeifentabakkopf **30** zusätzlich eine Tabakaufnahmeschale **20** auf, auf der Tabak aufgelegt werden kann. Abgeschlossen wird das System durch einen auf dem Wasserpfeifentabakkopf **30** absetzbaren Wärmeerzeuger **10.** Die beiden letztgenannten Elemente werden in den nachfolgenden Zeichnungen ausführlich beschrieben.

Figur 2a zeigt einen Wärmeerzeuger **10** in perspektivischer Darstellung. Dieser weist hier einen halbkugelförmigen Deckel **11** auf, der mit Belüftungsöffnungen **110** versehen ist. Am Deckel **11** angeformt ist ein Griffvorsprung **121** der zum Verschwenken des Deckels **11** und öffnen des Wärmeerzeugers **10** Verwendung findet. Alternativ zur hier dargestellten Ausführungsform mit in der Ebene verschwenktem Deckel **11** kann dieser auch als Klappdeckel ausgebildet werden. Dieser Ausführungsform ist hier nicht dargestellt. Der Wärmeerzeuger **10** weist ferner eine Umfangswand **13** auf, die im Ausführungsbeispiel mit einem wendelartig umlaufenden, in der Umfangswand **13** eingebrachten Schlitz **14** versehen ist. Der Schlitz **14** dient als Führung für das Griffteil **16,** das an dem im Inneren des Wärmeerzeugers **10** angeordneten Teller **120** befestigt ist.

Der Schlitz **14** weist im Ausführungsbeispiel Rastpositionen **17** auf, in die das Griffteil **16** eingesenkt werden kann. Es kann somit eine nahezu stufenlose Verstellung des Tellers **120** im Innern des Wärmeerzeugers **10** vorgenommen werden.

Die Umfangswand **13** weist im hier dargestellten Ausführungsbeispiel Belüftungslöcher **19** auf. Auch ist zwischen dem Boden **18** und dem Deckel **11** etwa mittig in der Umfangswand **13** eine Grifflasche **15** vorgesehen. Über diese kann der Wärmeerzeuger **10** angehoben und beispielsweise auf einen Wasserpfeifentabakkopf **30** aufgesetzt werden.

Figur 2b zeigt den Zusammenhang mit Figur 2a beschriebenen Wärmeerzeugers **10** in Schnittdarstellung. Gut erkennbar ist hier der im Innern des Wärmeerzeugers **10** angeordnete Teller **120,** der beim Betrieb der Wasserpfeife **1** als Auflage für Kohlen dient. Am Teller **120** angeordnet ist das Griffteil **16,** dass sich durch die Umfangswand **13** und den darin angeordneten Schlitz **14** nach außen erstreckt. Über das Griffteil **16** kann die Position des Tellers **120** im Innern des Wärmeerzeugers **10** verändert werden, indem das Griffteil **16** entlang des in der Umfangswand **13** vorgesehenen Schlitzes **14** verschoben wird. Hierbei ändert sich dann der Abstand zwischen Teller **120** und darauf aufgelegter glühender Kohle (nicht dargestellt) und Boden **18** des Wärmeerzeugers **10.** Um eine gleichmäßige Führung und stets horizontale Lage des Tellers **120** zu gewährleisten, ist im Innern des Wärmeerzeuger **10** ein sich zwischen dem Boden **18** und dem Deckel **11** erstreckender Führungsstab **122** vorgesehen, entlang dem der Teller **120** axial verschoben werden kann.

Der Deckel **11** weist einen Schieber **113** auf, der relativ zum Deckel **11** verschiebbar ist und die Belüftungsöffnungen **110** im Deckel **11** verschließt oder freigibt. Die Belüftungslöcher **19** in der Umfangswand **13** sind immer geöffnet und erlauben das Eintreten von Luft, was den Glühvorgang positiv beeinflusst.

Figur 3 zeigt eine weitere Ausführungsform des Wärmeerzeugers **10.** Dieser weist ebenfalls einen Schlitz **14** in der Umfangswand **13** auf, in dem ein Griffteil **16** des im Innern angeordneten Tellers **120** verschoben werden kann. Gut erkennbar sind in diesem Ausführungsbeispiel die Rastpositionen **17,** in die das Griffteil **16** eingelegt werden kann.

Der Wärmeerzeuger **10** der Figur 3 verfügt ebenfalls über einen Deckel **11** in dem Belüftungsöffnungen **110** vorgesehen sind. Diese sind schlitzförmig ausgebildet. Eine Regulierung der Öffnungsweite ist hier nicht vorgesehen, weshalb kein Schieber eingebaut ist. Der hier dargestellte Deckel **11** ist nicht verschwenkbar sondern wird aufgeklappt. Hierzu dient der Griffvorsprung **121,** der sich mit der Griffflasche **15** am Umfang **13** deckt. Neben der in den Ausführungsbeispielen dargestellten kegelstumpf- und kugelförmigen Ausgestaltungen kann selbstverständlich jede weitere günstig erscheinende und unter optischen Aspekten gewünschte Ausgestaltung des Deckels **11** gewählt werden.

In Figur 4 ist einer Wasserpfeifentabakkopf **30** dargestellt.

Dieser ist im Ausführungsbeispiel als hohles Gebilde ausgebildet und weist eine Außenwand **31** auf, die einen Aufnahmeraum **36** für eine Flüssigkeit, beispielsweise Kühlmittel, begrenzt. Am oberen Ende **39** weist der Aufnahmeraum **36** eine Schalenaufnahme **34** auf, in die eine Tabakaufnahmeschale **20** eingesetzt werden kann. Die Tabakaufnahmeschale **20** ist beispielsweise aus Metall hergestellt und kann nach Ende des Rauchprozesses entnommen und gereinigt werden. Die Schalenaufnahme **34** bzw. deren Schalenboden **33** wölbt sich in Richtung des Aufnahmeraums **36** im Inneren des Wasserpfeifentabakkopfes **30** und kontaktiert die dort vorgesehene Kühlflüssigkeit. Die Verwendung der Kühlflüssigkeit hat den Vorteil, dass der Tabak so lange gekühlt bleibt und nicht verbrennt, bis die in dem Wärmeerzeuger **10** eingelegte Kohle ihre Betriebstemperatur erreicht hat.

Zur Inbetriebnahme der Wasserpfeife **1** wird der Wärmeerzeuger **10** auf dem Wasserpfeifentabakkopf **30** aufgesetzt. Um eine gute Verbindung zu erreichen, sind im Ausführungsbeispiel der Figur 4 im oberen umlaufenden Rand **38** des Wasserpfeifentabakkopf **30** Magnete **35** eingelassen, bevorzugt eingepresst, die den aus Metall bestehenden Wärmeerzeuger **10** auf dem Wasserpfeifentabakkopf **30** halten. Alternative, hier nicht dargestellte Ausführungsformen sehen eine Aufnahmenut oder Vertiefung vor, in die der Wärmeerzeuger oder dessen unterer Rand eingesetzt werden kann. Die Elemente des Wärmeerzeugers **10** wurden bereits zuvor beschrieben, es wird daher auf eine erneute Beschreibung dieser Elemente verzichtet. Am unteren Ende **37** läuft der Wasserpfeifentabakkopf **30** konisch zu und kann mit diesem unteren Ende **37** in eine Flasche eingesetzt werden und diese nach Art eines Stopfens verschließen. Im Inneren des Wasserpfeifentabakkopfes **30** ist ein Führungsrohr **32** für den entstehenden Rauch vorgesehen. Der Wasserpfeifentabakkopf **30** ist im Ausführungsbeispiel als einstückiges Element dargestellt und besteht aus einem Silikonmaterial. Selbstverständlich besteht auch die Möglichkeit, dass hier unterschiedliche Materialien kombiniert werden, beispielsweise in einem entsprechenden Spritzgussverfahren. In jedem Fall ist der Wasserpfeifentabakkopfkörper **80** hohl ausgebildet und trägt im Ausführungsbeispiel das Tabakauflageteil **90,** das hier zusätzliche mit einer in die Schalenaufnahme 34 einzusetzenden Tabakaufnahmeschale **20** belegt wird.

### Bezugszeichenliste:

| | | | |
|---|---|---|---|
| 1 | = Wasserpfeife | 30 | = Wasserpfeifentabakkopf |
| 10 | = Wärmeerzeuger | 31 | = Außenwand |
| 11 | = Deckel | 32 | = Führungsrohr |
| 110 | = Belüftungsöffnung | 33 | = Schalenboden |
| 120 | = Teller | 34 | = Schalenaufnahme |
| 121 | = Griffvorsprung | 35 | = Magnet |
| 122 | = Führungsstab | 36 | = Aufnahmeraum |
| 113 | = Schieber | 37 | = Ende |
| 13 | = Umfangswand | 38 | = umlaufenden Rand |
| 14 | = Schlitz | 39 | = oberes Ende |
| 15 | = Grifflasche | 40 | = unterer Teil |
| 16 | = Griffteil | 50 | = Anschlussöffnung |
| 17 | = Rastpositionen | 60 | = Gefäß |
| 18 | = Boden | 70 | = oberer Teil |
| 19 | = Belüftungslöcher | 71 | = Ascheteller |
| 20 | = Tabakaufnahmeschale | 90 | = Tabakauflageteil |

## Patentansprüche

1. Wärmeerzeuger (10) für Wasserpfeifen (1) umfassend:
- eine Umfangswand (13),
- einen Boden (18),
- ein Deckelteil (11), und
- einen im Innern des Wärmeerzeugers (10) beweglich angeordneten Teller (120) zur Aufnahme glühender Kohlen oder Kohlenersatzstoffen,
**dadurch gekennzeichnet, dass** in der Umfangswand (13) des Wärmeerzeugers (10) wenigstens ein Schlitz (14) angeordnet ist, der sich wendelartig zwischen dem Boden (18) und dem Deckelteil (11) erstreckt und der Teller (120) wenigstens ein durch den Schlitz (14) ragendes, im Schlitz (14) geführtes Griffteil (16) aufweist und eine stufenlose Verstellbarkeit des Tellers (120) relativ zum Boden (18) vorgesehen ist.

2. Wärmeerzeuger (10) nach Anspruch 1, **dadurch gekennzeichnet, dass** der Schlitz (14) Rastpositionen für das Griffteil (16) aufweist und sich das Griffteil (16) im Innern des Schlitzes (14) auf der Umfangswand abstützt.

3. Wärmeerzeuger (10) nach Anspruch 1 oder 2, **dadurch gekennzeichnet, dass** der Boden (18) eine sich in axialer Richtung des Wärmeerzeugers (10) erstreckende Führung für den Teller (120) aufweist.

4. Wärmeerzeuger (10) nach Anspruch nach einem der vorhergehenden Ansprüche, **dadurch gekennzeichnet, dass** in der Umfangswand (13) zwei sich gegenüberliegende, symmetrisch ausgebildete Schlitze (14) vorgesehen sind und der Teller (120) zwei Griffteile aufweist, wovon wenigstens eines den Schlitz (14) durchragt und ein zweites in den Schlitz (14) einsteht, wobei die Schlitze (14) insbesondere Rastpositionen (17) für die Griffteile (16) aufweisen.

5. Wärmeerzeuger (10) nach einem der vorhergehenden Ansprüche, **dadurch gekennzeichnet, dass** der Teller (120) Löcher aufweist und/oder der Teller (120) einen umlaufenden Rand aufweist, der an der Umfangswand (13) insbesondere dichtend anliegt.

6. Wärmeerzeuger (10) nach einem der vorhergehenden Ansprüche, **dadurch gekennzeichnet, dass** der Teller (120) eine zum Boden (18) hin ausgerichtete Wölbung aufweist.

7. Wärmeerzeuger (10) nach einem der vorhergehenden Ansprüche, **gekennzeichnet, durch** eine kuppel-, kegel-, kegelstumpf-, pyramiden- oder halbkugelförmige Formgebung.

8. Wärmeerzeuger (10) nach einem der vorhergehenden Ansprüche, **dadurch gekennzeichnet, dass** der Wärmeerzeuger (10) eine Zugriffs- oder Befüllöffnung aufweist.

9. Wärmeerzeuger (10) nach einem der vorhergehenden Ansprüche, **dadurch gekennzeichnet, dass** das Deckelteil (11) abnehmbar ausgebildet ist.

10. Wärmeerzeuger (10) nach einem der vorhergehenden Ansprüche, **dadurch gekennzeichnet, dass** das Deckelteil (11) wenigstens eine, insbesondere runde oder schlitz- oder langlochförmige Belüftungsöffnung (110) aufweist.

11. Wärmeerzeuger (10) nach Anspruch 10, **dadurch gekennzeichnet, dass** im Deckelteil (11) ein Schieber (113) zum Öffnen und Schließen der wenigstens einen Belüftungsöffnung (110) vorgesehen ist.

12. Wärmeerzeuger (10) nach Anspruch 11, **dadurch gekennzeichnet, dass** Deckelteil (11) und Schieber (113) relativ zueinander und/oder gegenläufig zueinander verschiebbar angeordnet sind.

13. Wärmeerzeuger (10) nach einem der vorhergehenden Ansprüche, **dadurch gekennzeichnet, dass** in der Umfangswand (13) wenigstens eine, insbesondere runde oder schlitz- oder langlochförmige Belüftungsöffnung (110) vorgesehen ist.

14. Wärmeerzeuger (10) nach einem der vorhergehenden Ansprüche, **dadurch gekennzeichnet, dass** der Wärmeerzeuger (10) einen Griff (15) oder eine Grifflasche (121) aufweist.

15. Wärmeerzeuger (10) nach einem der vorhergehenden Ansprüche, **dadurch gekennzeichnet, dass** der Wärmeerzeuger (10) aus Aluminium, Edelstahl oder einem hitzebeständigen Kunststoff gebildet ist und/oder der Wärmeerzeuger (10) bevorzugt in einem Guss-, Druckguss-, Tiefzieh-, Schmiedeverfahren oder in einem spanabhebenden Verfahren hergestellt ist.

## Claims

1. Heat generator (10) for hookahs (1) comprising:
- a circumferential wall (13),
- a bottom (18),
- a cover part (11), and
- a plate (120) movably arranged inside the heat generator (10) for receiving glowing coals or coal substitutes,
**characterized in that** at least one slot (14) is arranged in the circumferential wall (13) of the heat generator (10), which slot extends helically between the base (18) and the cover part (11), and the plate (120) has at least one handle part (16) projecting through the slot (14) and guided in the slot (14), and a stepless adjustability of the plate (120) relative to the base (18) is provided.

2. Heat generator (10) according to claim 1, **characterized in that** the slot (14) has detent positions for the handle part (16) and the handle part (16) is supported on the circumferential wall inside the slot (14).

3. Heat generator (10) according to claim 1 or 2, **characterized in that** the base (18) has a guide for the plate (120) extending in the axial direction of the heat generator (10).

4. Heat generator (10) according to claim according to one of the preceding claims, **characterized in that** two opposing, symmetrically formed slots (14) are provided in the circumferential wall (13) and the plate (120) has two grip parts, at least one of which projects through the slot (14) and a second of which projects into the slot (14), the slots (14) having, in particular, latching positions (17) for the grip parts (16).

5. Heat generator (10) according to one of the preceding claims, **characterized in that** the plate (120) has holes and/or the plate (120) has a circumferential rim which bears against the circumferential wall (13), in particular in a sealing manner.

6. Heat generator (10) according to any one of the preceding claims, **characterized in that** the plate (120) has a curvature oriented towards the bottom (18).

7. Heat generator (10) according to any one of the preceding claims, **characterized by having** a dome, cone, truncated cone, pyramid or hemispherical shape.

8. Heat generator (10) according to any one of the preceding claims, **characterized in that** the heat generator (10) comprises an access or filling opening.

9. Heat generator (10) according to one of the preceding claims, **characterized in that** the cover part (11) is designed to be removable.

10. Heat generator (10) according to one of the preceding claims, **characterized in that** the cover part (11) has at least one, in particular round or slot- or elongated hole-shaped ventilation opening (110).

11. Heat generator (10) according to claim 10, **characterized in that** a slide (113) for opening and closing the at least one ventilation opening (110) is provided in the cover part (11).

12. Heat generator (10) according to claim 11 , **characterized in that** cover part (11) and slider (113) are arranged displaceable relative to each other and/or in opposite directions.

13. Heat generator (10) according to one of the preceding claims, **characterized in that** at least one, in particular round or slot- or elongated hole-shaped ventilation opening (110) is provided in the circumferential wall (13).

14. Heat generator (10) according to any one of the preceding claims, **characterized in that** the heat generator (10) comprises a handle (15) or a handle tab (121).

15. Heat generator (10) according to one of the preceding claims, **characterized in that** the heat generator (10) is formed of aluminum, stainless steel or a heat-resistant plastic and/or the heat generator (10) is preferably manufactured in a casting, die-casting, deep-drawing, forging process or in a machining process.

## Revendications

1. Générateur de chaleur (10) pour des pipes à eau (1) comprenant:
- une paroi circonférentielle (13),
- un fond (18),
- une partie couvercle (11), et
- une plaque (120) disposée de manière mobile à l'intérieur du générateur de chaleur (10) pour recevoir des charbons incandescents ou des substituts de charbon,
**caractérisé en ce qu'au** moins une fente (14) est disposée dans la paroi périphérique (13) du générateur de chaleur (10), laquelle s'étend en forme de spirale entre le fond (18) et la partie de couvercle (11), et la plaque (120) présente au moins une partie de poignée (16) faisant saillie à travers la fente (14) et guidée dans la fente (14), et une possibilité de réglage en continu de la plaque (120) par rapport au fond (18) est prévue.

2. Générateur de chaleur (10) selon la revendication 1, **caractérisé en ce que** la fente (14) présente des positions d'encliquetage pour la partie de poignée (16) et la partie de poignée (16) est supportée sur la paroi circonférentielle à l'intérieur de la fente (14).

3. Générateur de chaleur (10) selon la revendication 1 ou 2, **caractérisé en ce que** la base (18) présente un guide pour la plaque (120) s'étendant dans la direction axiale du générateur de chaleur (10).

4. Générateur de chaleur (10) selon l'une des revendications précédentes, **caractérisé en ce que** deux fentes (14) opposées, formées symétriquement, sont prévues dans la paroi périphérique (13) et la plaque (120) présente deux parties de préhension, dont au moins une fait saillie à travers la fente (14) et une deuxième fait saillie dans la fente (14), les fentes (14) présentant notamment des positions d'encliquetage (17) pour les parties de préhension (16).

5. Générateur de chaleur (10) selon l'une des revendications précédentes, **caractérisé en ce que** la plaque (120) présente des trous et/ou la plaque (120) présente un bord périphérique qui s'appuie sur la paroi périphérique (13), en particulier de manière étanche.

6. Générateur de chaleur (10) selon l'une quelconque des revendications précédentes, **caractérisé en ce que** la plaque (120) présente une courbure orientée vers le fond (18).

7. Générateur de chaleur (10) selon l'une quelconque des revendications précédentes, **caractérisé en ce qu'il présente une** forme de dôme, de cône, de cône tronqué, de pyramide ou d'hémisphère.

8. Générateur de chaleur (10) selon l'une quelconque des revendications précédentes, **caractérisé en ce que** le générateur de chaleur (10) comprend une ouverture d'accès ou de remplissage.

9. Générateur de chaleur (10) selon l'une des revendications précédentes, **caractérisé en ce que** la partie couvercle (11) est conçue pour être amovible.

10. Générateur de chaleur (10) selon l'une des revendications précédentes, **caractérisé en ce que** la partie de couvercle (11) présente au moins une ouverture de ventilation (110), notamment ronde ou en forme de fente ou de trou allongé.

11. Générateur de chaleur (10) selon la revendication 10, **caractérisé en ce qu'un** coulisseau (113) pour ouvrir et fermer la au moins une ouverture de ventilation (110) est prévu dans la partie de couvercle (11).

12. Générateur de chaleur (10) selon la revendication 11, **caractérisé en ce que la** partie de couvercle (11) et le curseur (113) sont disposés de manière à pouvoir être déplacés l'un par rapport à l'autre et/ou dans des directions opposées.

13. Générateur de chaleur (10) selon l'une des revendications précédentes, **caractérisé en ce qu'au** moins une ouverture d'aération (110), en particulier ronde ou en forme de fente ou de trou allongé, est prévue dans la paroi périphérique (13).

14. Générateur de chaleur (10) selon l'une quelconque des revendications précédentes, **caractérisé en ce que** le générateur de chaleur (10) comprend une poignée (15) ou une patte de poignée (121).

15. Générateur de chaleur (10) selon l'une des revendications précédentes, **caractérisé en ce que** le générateur de chaleur (10) est formé d'aluminium, d'acier inoxydable ou d'une matière plastique résistant à la chaleur et/ou le générateur de chaleur (10) est de préférence fabriqué dans un procédé de coulée, de moulage sous pression, d'emboutissage, de forgeage ou dans un procédé d'usinage.
